# EUROPÄISCHE PATENTANMELDUNG

(11) **EP 0 460 390 A2**
(43) Veröffentlichungstag der Anmeldung: **11.12.1991**
(21) Anmeldenummer: 91106649.6
(22) Anmeldetag: 25.04.1991
(51) Int. Cl.: H01H 3/30

(54) **Federkraftspeicherantrieb für einen Hochspannungsschalter**

(30) Priorität: 08.06.1990 CH 1929/90
(71) Anmelder: GEC Alsthom T&D AG, CH-5036 Oberentfelden (CH)
(72) Erfinder: Kuhn, Max, CH-5035 Unterentfelden (CH)
(74) Vertreter: Patentanwälte Schaad, Balass & Partner AG

(57) **Zusammenfassung**

Der Federkraftspeicherantrieb (210) für den Hochspannungsschalter (218) weist eine Spiralfeder (216) auf, die mittels der Spannvorrichtung (212) spannbar ist. Mit der in der gespannten Spiralfeder (216) gespeicherten Energie kann der Hochspannungsschalter (218) einmal ein- und einmal ausgeschaltet werden. Die im Fluiddruckspeicher (258) gespeicherte Energie ist genügend gross um die Spiralfeder (216) mindestens einmal aufzuladen. Die Arbeitshubbewegung der Kolbenstange (242) in Pfeilrichtung (A) wird über das Zahnradsegment (236) in eine Drehung des mit diesem kämmenden Zahnrades (232) um 360° umgeformt. Dadurch wird über den Spannhebel (230) die Spiralfeder (216) gespannt. Beim Umschalten des Drei-Weg-Ventils (256) wird das Zylinder-Kolbenaggregat (214) mit dem Niederdruckbehälter (266) strömungsverbunden, wodurch unter der Kraft der Rückstellfeder (250) das Zahnradsegment (236) zurückverschwenkt und das Zylinder-Kolbenaggregat (214) in die Ruhelage zurückverbracht wird. Ein entspannnen der Spiralfeder (216) wird durch die Rücklaufsperre (232) verhindert und die Kopplung zwischen dem Spannhebel (230) und dem Zahnrad (232) ist durch einen Freilauf aufgehoben. Der Antrieb des Zylinder-Kolbenaggregates (214) ist mit dünnflüssigem Hydraulikoel möglich, was ein zuverlässiges Arbeiten in einem grossen Temperaturbereich zulässt.

## Beschreibung

Die vorliegende Erfindung betrifft einen Federkraftspeicherantrieb für einen Hochspannungsschalter gemäss dem Oberbegriff des Anspruchs 1.

Solche Federkraftspeicherantriebe wie sie beispielsweise in der "SPRECHER ENERGIE REVUE" Nr. 1/86 auf den Seiten 4 und 5 beschrieben sind, weisen mittels eines Elektromotors oder von Hand spannbare Federkraftspeicher auf, in welchen die Energie zum Einschalten des Hochspannungsschalters sowie zum gleichzeitigen Spannen eines Ausschaltfederspeichers speicherbar ist. Bei eingeschaltetem Hochspannungsschalter und gespanntem Federkraftspeicher und Ausschaltfederspeicher kann folglich der Hochspannungsschalter ausgeschaltet, eingeschaltet und wieder ausgeschaltet werden ohne dass der Federkraftspeicher neu aufgeladen wird. Aus Gründen der Versorgungssicherheit wird oft verlangt, dass die Hochspannungsschalter auch bei Ausfall des Speisenetzes für die Antriebe mehrere solche Schalthandlungen ausführen können. Um dieses Problem zu lösen wurde in der EP-A-0 320 614 bzw. der entsprechenden US-A-4,968,861 vorgeschlagen, die Spannvorrichtung zum Aufladen des Federkraftspeichers mit einem rotierenden Fluidmotor zu versehen, welcher über ein gesteuertes Ventil mit einem lokalen Fluid-Druckspeicher verbindbar ist, dessen speicherbarer Energieinhalt ausreicht um den Federkraftspeicher mindestens ein weiteres mal aufladen zu können. Um bei tiefen Temperaturen bis zu minus 40° Celsius oder sogar minus 50° Celsius das Funktionieren dieses bekannten Federkraftspeicherantriebes sicherzustellen muss sehr dünnflüssiges Hydraulikoel zum Antreiben des Fluidmotors benützt werden. Dieses dünnflüssige Hydraulikoel kann nun bei möglichen hohen Umgebungstemperaturen von ungefähr plus 40° Celsius im Fluidmotor zu einer merklichen Reduktion des Wirkungsgrades führen, sodass die zuverlässig sichere Funktion des Federkraftspeicherantriebes gefährdet sein kann.

Ausgehend von diesem Stand der Technik ist es deshalb eine Aufgabe der vorliegenden Erfindung einen gattungsgemässen Federkraftspeicherantrieb zu schaffen, der in einem grossen Temperaturbereich von ungefähr minus 40° Celsius bis ungefähr plus 40° Celsius zuverlässig funktioniert.

Diese Aufgabe wird durch die Merkmale des kennzeichnenden Teiles des Anspruchs 1 gelöst.

Bevorzugte Ausbildungsformen des erfindungsgemässen Federkraftspeicherantriebes sind in den abhängigen Ansprüchen angegeben.

Die vorliegende Erfindung und deren besondere Wirkungsweise wird anhand eines in der einzigen Figur dargestellten Ausführungsbeispieles näher beschrieben. Diese Figur zeigt rein schematisch einen erfindungsgemässen Federkraftspeicherantrieb mit einem Zylinder-Kolbenaggregat zum Aufladen des Federkraftspeichers mit einem einzigen Arbeitshub.

Der Federkraftspeicherantrieb 210 weist eine Spannvorrichtung 212 mit einem Zylinder-Kolbenaggregat 214 auf um einen von einer Spiralfeder 216 gebildeten Federkraftspeicher im Zuge eines einzigen Arbeitshubes in Pfeilrichtung A zu spannen. Die bei einem Spannvorgang der Spiralfeder 216 zugeführte Energie ist genügend gross um einen nur schematisch dargestellten Hochspannungsschalter 218 einzuschalten und eine mit dem bewegbaren Schaltkontakt 220 verbundene Ausschaltfeder 222 zu spannen.

Das innere Ende der Spiralfeder 216 ist an einer Federwelle 224, deren Drehachse strichpunktiert angedeutet und mit 224' bezeichnet ist, befestigt und ihr äusseres Ende ist mit einem Lappen 226 eines Federkäfigs 228 verbunden. Der Federkäfig 228 sitzt frei drehbar auf der Federwelle 224, die ihrerseits in nicht dargestellter aber allgemein bekannter Art und Weise an einem ebenfalls nicht gezeigten Rahmen des Federkraftantriebes 210 drehbar gelagert ist.

Auf der bezüglich der Spiralfeder 216 dem Federkäfig 228 gegenüberliegenden Seite sitzt auf der Federwelle 224 weiter frei drehbar ein Spannhebel 230 und ein Zahnrad 232 eines Zahnradgetriebes 234. Der freie Endbereich 230' des Spannhebels 230 ist abgekröpft und mit dem Lappen 226 des Federkäfigs 228 und somit mit dem äusseren Ende der Spiralfeder 216, beispielweise mittels einer Schraubenverbindung verbunden. Das Zahnrad 232 ist mit dem Spannhebel 230 über einen in der Figur nicht gezeigten aber allgemein bekannten Freilauf verbunden welcher beim Drehen des Zahnrades 232 entgegen der Drehrichtung B zum Spannen der Spiralfeder 216 wirksam ist. Beim Drehen des Zahnrades 232 in Drehrichtung B nimmt dieses somit den Spannhebel 230 und den Federkäfig 228 mit, sodass sich dieser in Pfeilrichtung B' dreht.

Mit dem Zahnrad 232 kämmt ein Zahnradsegment 236, welches an einer parallel zur Drehachse 224' verlaufenden und ebenfalls am nicht gezeigten Rahmen drehbar befestigten Lagerwelle 238 angeordnet ist. Seitlich des Zahnradsegmentes 236 ist an diesem eine Kurbel 240 angeformt, in deren gegabelt ausgebildeten freien Endbereich die Kolbenstange 242 des Zylinder-Kolbenaggregates 214 eingreift, welche mit der Kurbel 240 über einen Zapfen 244 schwenkbar verbunden ist. Der Zylinder 246 des Zylinder-Kolbenaggregates 214 ist über ebenfalls parallel zur Achse 224' verlaufende Schwenkzapfen 248 am nicht gezeigten Rahmen des Federkraftspeicherantriebes 210 schwenkbar gelagert, sodass das Zylinder-Kolbenaggregat 214 beim Ausführen eines Hubes in oder entgegen Pfeilrichtung A der von der sich dabei drehenden Kurbel 240 verursachten Verschwenkung des Zylinder-Kolbenaggregates 214 um den Schwenkzapfen 248 folgen kann. Im weitern ist die Lagerwelle 238 von einer Rückstellfeder 250 umschlungen die sich einerends an der Kurbel 240 und andernends an einem ortsfesten Stift 252 des nicht gezeigten Rahmens abstützt. Da das Zylinder-Kolbenaggregat 214 nur in Richtung des Arbeitshubes A wirkend ausgebildet ist, sorgt die Rückstellfeder 250 nach der Beendigung eines Arbeitshubes in Pfeilrichtung A für das Wiederzurückverbringen der Kolbenstange 242, der Kurbel 240 und des Zahnradsegmentes 236 in die in der Figur mit ausgezogenen Linien dargestellte Ruhelage. Bei der Ausführung eines Arbeitshubes des Zylinder-Kolbenaggregates 214 wird das Zahnradsegment 236 und die Kurbel 240 in Pfeilrichtung C aus der Ruhelage in die strichpunktiert angedeutete Arbeitslage verschwenkt. Dabei beträgt der Verschwenkwinkel um die Lagerwelle 238 ungefähr 120 Grad, dieser Verschwenkwinkel kann allerdings auch grösser oder kleiner gewählt werden. Das Uebersetzungsverhältnis des Zahnradgetriebes 234 ist derart gewählt, dass bei der Ausführung eines Arbeitshubes des Zylinder-Kolbenaggregates 214 das Zahnrad 232 um einen Winkel von 360° gedreht wird.

Das einfach wirkende Zylinder-Kolbenaggregat 214 ist über eine Leitung 254 mit einem Drei-Weg-Ventil 256 verbunden, welches einerseits zum Ausführen eines Arbeitshubes das Zylinder-Kolbenaggregat 214 mit einem Druckspeicher 258 und andererseits jenes nach Ausführung des Arbeitshubes mit einem Niederdruckteil 260 verbindet. Zu diesem Zweck ist das Drei-Weg-Ventil 256 über eine Hochdruckleitung 262 mit dem Druckspeicher 258 und über eine Niederdruckleitung 264 mit einem Niederdruckbehälter 266 verbunden.

Zwischen dem Niederdruckbehälter 266 und dem Druckspeicher 258 ist eine mittels eines Elektromotores 268 antreibbare Hydraulikpumpe 270 geschaltet um die Hydraulikflüssigkeit, beispielsweilse Hydraulikoel, vom Niederdruckbehälter 266 in den allgemein bekannten hydraulischen Druckspeicher 258 zu pumpen. Dabei verhindert ein Rückschlagventil 272 ein Zurückfliessen der unter Hochdruck stehenden Hydraulikflüssigkeit zur Hydraulikpumpe 270 und zum Niederdruckbehälter 70. Um einen zu hohen Druckanstieg im Druckspeicher 258 zu verhindern, ist der Druckspeicher 258 mit einem Ueberdruckventil 274 strömungsmässig verbunden, welches bei zu hohem Druck öffnet und die Hydraulikflüssigkeit in den Niederdruckbehälter 266 zurückfliessen lässt bis der Druck im Druckspeicher 258 auf den gewünschten Wert abgesunken ist. Ebenfalls mit dem Druckspeicher 258 ist ein Druckrelais 276 strömungsverbunden, dessen Schaltkontakte 278 beim Abfallen des Druckes im Druckspeicher 258 unter einen unteren Grenzwert schliessen und beim Erreichen eines oberen Grenzwertes öffnen. Dieses Druckrelais 276 steuert die Erregerspule 280 eines Schalters 282 an, mittels welchem der Elektromotor 268 einschalt- bzw. ausschaltbar ist.

Mit der Federwelle 224 ist ein Einschaltklinkenhebel 284 drehfest verbunden, welcher sich freigebbar auf einer Einschaltklinke 286 abstützt. Mittels eines elektrisch betätigbaren Einschaltmagnetsystem 288 ist die Einschaltklinke 286 von der in der Figur gezeigten Abstützstellung im Uhrzeigersinn in eine Auslösestellung verschwenkbar. Auf der Federwelle 224 sitzt weiter drehfest eine Kurvenscheibe 290. Die radiale Lauffläche 292 der Kurvenscheibe 290 wirkt mit einer Rolle 294 zusammen, welche an einem mit einer Rollenhebelwelle 296 fest verbundenen Rollenhebel 298 frei drehbar gelagert ist. Die Rollenhebelwelle 296 ist ebenfalls drehbar am nichtgezeigten Rahmen des Federkraftspeicherantriebes 210 drehbar gelagert und ihre Achse 296' verläuft parallel zur Drehachse 224' der Federwelle 224. Die Kurvenscheibe 290 ist derart ausgebildet, dass der Rollenhebel 298 beim Verdrehen der Kurvenscheibe 290 in Pfeilrichtung D um 360° aus der in der Figur mit ausgezogenen Linien dargestellten Ausschaltstellung entgegen dem Uhrzeigersinn in die gestrichelt angedeutete Einschaltstellung 298' verschwenkt wird. Die Lauffläche 292 erstreckt sich um etwas weniger als 360° Celsius, damit die Rollenhebelwelle 296 mit dem Rollenhebel 298 und der Rolle 294 an der Flanke 300 der Kurvenscheibe 290 vorbei wieder in die Ausschaltstellung zurückverschwenkt werden kann, ohne dass die Rolle 294 die Kurvenscheibe 290 berührt.

Auf der einen Seite des Rollenhebels 298 sitzt auf der Rollenhebelwelle 296 drehfest ein Ausschaltklinkenhebel 302 und auf der andern Seite ein Uebertragungshebel 304. Der Ausschaltklinkenhebel 302 ist mit ausgezogenen Linien und mit 0 bezeichnet in der Ausschaltstellung gezeigt. Er verschwenkt sich beim Verbringen des Rollenhebels 298 in die Einschaltstellung 298' ebenfalls im Gegenuhrzeigersinn in die strichpunktiert dargestellte und mit I bezeichnete Einschaltstellung. In der Einschaltstellung I stützt sich der Ausschaltklinkenhebel 302 freigebbar auf einer Ausschaltklinke 306 ab, welche mittels eines elektrisch ansteuerbaren Ausschaltmagnetsystems 308 von der dargestellten Stellung in eine Freigabestellung schwenkbar ist. Der Uebertragungshebel 304 ist über ein nur schematisch angedeutetes Uebertragungssystem 310 mit dem bewegbaren Schaltkontakt 220 des Hochspannungsschalters 218 und mit der Ausschaltfeder 222 wirkverbunden.

Ein das Drei-Weg-Ventil 256 in Abhängigkeit vom Spannzustand der Spiralfeder 216 steuerndes Steuerorgan 312 weist eine parallel zur Welle 224 verlaufende Steuerwelle 314 auf, an welcher drei einarmige Hebel 316, 318 und 320 angeordnet sind. Der Hebel 316 wirkt über eine strichpunktiert angedeutete Verbindung 322 auf das Drei-Weg-Ventil 256 ein. In der mit ausgezogenen Linien dargestellten Stellung des Steuerorganes 312 ist das Drei-Weg-Ventil 256 derart geschaltet, dass es das Zylinder-Kolbenaggregat 214 mit dem Niederdruckbehälter 266 verbindet. In der strichpunktiert angedeuteten, im Gegenuhrzeigersinn um ca. 45 Grad verschwenkten Stellung des Steuerorganes 312 ist das Drei-Weg-Ventil 256 umgestellt, sodass der Druckspeicher 258 mit dem Zylinder-Kolbenaggregat 214 strömungsverbunden ist. In der in der Figur gezeigten Lage liegt das freie Ende des Hebels 318 an einer von der Federwelle 224 in radialer Richtung nach aussen abstehenden Zunge 324 an. Beim Verdrehen der Federwelle 224 aus der gezeigten Lage in Pfeilrichtung D wird somit der Hebel 318 in die strichpunktiert angedeutete Lage verschwenkt, was eine Umstellung des Drei-Weg-Ventils 256 zur Folge hat. Der Hebel 320 ist in der strichpunktiert dargestellten Lage in den Weg eines am Federkäfig 228 angeordneten Bolzens 326 verschwenkt. Läuft dieser somit beim Drehen des Federkäfigs 228 in Pfeilrichtung B' auf den Hebel 320 auf, wird dieser in die mit ausgezogenen Linien dargestellte Stellung zurückverschwenkt, was ein Umstellen des Drei-Weg-Ventils 256 in die in der Figur gezeigte Lage zur Folge hat.

Das Steuerorgan 312 steuert weiter über die Verbindung 322 einen schematisch angedeuteten Hilfsschalter 328 an, um die Stellung des Steuerorganes 312 und somit auch den Spannzustand der Spiralfeder 216, beispielsweise an eine zentrale Schaltwarte zu melden, um den Federkraftspeicherantrieb 210 zu überwachen. Es ist ohne weiteres einzusehen, dass ein Hilfsschalter auch für die Ansteuerung eines elektrisch betätigbaren Drei-Weg-Ventils (anstelle des mechanisch betätigten Drei-Weg-Ventils 256) eingesetzt werden kann.

Am Umfang des Federkäfigs 228 ist ein Zahnkranz 228' angeformt um jenen über ein Getriebe 330 mit einer nur schematisch dargestellten allgemein bekannten und am Rahmen abgestützten Rücklaufsperre 332 zu verbinden. Die Rücklaufsperre 332 verhindert ein Drehen des Federkäfigs 228 entgegen der Pfeilrichtung B'. An eine Welle 330' des Getriebes 330 ist eine Handkurbel 334 ankoppelbar um im Notfall die Spiralfeder 216 auch von Hand spannen zu können.

Der Speicherantrieb 10 funktioniert wie folgt. Bei dem in der Figur dargestelltem Zustand ist der Hochspannungsschalter 218 ausgeschaltet, die Ausschaltfeder 222 entspannt und die Spiralfeder 216 gespannt. Ein Entspannen der Spiralfeder 216 wird durch das Abstützen des Federkäfigs 228 über das Getriebe 330 an der Rückschlaufsperre 332 und das Abstützen der Federwelle 224 mittels des Einschaltklinkenhebels 284 an der Einschaltklinke 286 verhindert. Ist nun der Hochspannungsschalter 218 einzuschalten, wird das Einschaltmagnetsystem 288 erregt, wodurch die Einschaltklinke 286 den Einschaltklinkenhebel 284 freigibt. Die Federwelle 224 dreht sich nun unter der Kraft der gespannten Spiralfeder 216 in Pfeilrichtung D, wodurch die Rolle 294 an die Lauffläche 292 der Kurvenscheibe 290 zur Anlage kommt und der Rollenhebel 298 mit der Rollenhebelwelle 296 im Zuge einer Umdrehung der Kurvenscheibe 290 um ungefähr 60° in die Einschaltstellung I verschwenkt wird. Durch diese Verschwenkung der Rollenhebelwelle 296 wird der Hochspannungsschalter 218 eingeschaltet und gleichzeitig die Ausschaltfeder 222 gespannt. Beim Erreichen der Einschaltstellung I verklinkt der Ausschaltklinkenhebel 302 an der Ausschaltklinke 306, sodass der Hochspannungsschalter 218 eingeschaltet bleibt, auch wenn die Lauffläche 292 der Kurvenscheibe 290 ab der Rolle 294 abläuft. Nach einer Drehung von 360° kommt der Einschaltklinkenhebel 284 wieder an der Einschaltklinke 286 zur Anlage, sodass sich die Kurvenscheibe 290 weder infolge der Trägheit, noch infolge einer verbleibenden Vorspannung der Spiralfeder 216 weiterdrehen kann.

Nach der vorgängig erwähnten Freigabe des Einschaltklinkenhebels 284 zum Einschalten des Hochspannungsschalters 218 wird der Hebel 318 mittels der Zunge 324 in die gestrichelt gezeigte Lage verschwenkt, was zur Folge hat, dass das Drei-Weg-Ventil 256 umgeschaltet wird. Dadurch wird das Zylinder-Kolbenaggregat 214 mit dem Druckspeicher 258 strömungsverbunden. Unter dem Druck des Hydraulikoels führt die Kolbenstange 242 einen Arbeitshub in Pfeilrichtung A aus, was ein Verschwenken des Zahnradsegmentes 236 in die strichpunktiert angedeutete Stellung zur Folge hat. Im Zuge dieser Schwenkbewegung wird das Zahnrad 232 in Pfeilrichtung B um 360° gedreht. Diese Drehbewegung wird über den in Pfeilrichtung B inaktiven Freilauf auf den Spannhebel 230 übertragen, was zur Folge hat, dass die Spiralfeder 216 unter Mitdrehen des Federkäfigs 228 in Pfeilrichtung B' um eine Umdrehung gespannt wird. Gegen das Ende dieser Umdrehung läuft der am Federkäfig 228 befestigte Bolzen 326 auf den Hebel 320 auf, wodurch dieser aus der gestrichelt angedeuteten Stellung in die mit ausgezogenen Linien dargestellte Lage verschwenkt wird, was zur Folge hat, dass das Drei-Weg-Ventil 256 in die in der Figur gezeigte Stellung verbracht wird. Das Zylinder-Kolbenaggregat 214 ist nun über die Leitung 254 und die Niederdruckleitung 264 mit dem Niederdruckbehälter 266 verbunden. Unter der Kraft der Rückstellfeder 250 wird die Kurbel 240 zusammen mit dem Zahnradsegment 236 aus der strichpunktiert angedeuteten Stellung in die mit ausgezogenen Linien dargestellte Ruhestellung zurückverschwenkt und die Kolbenstange 242 entgegen Pfeilrichtung A nach unten bewegt. Ein entsprechendes Mitgehen des Federkäfigs 228 entgegen Pfeilrichtung B' ist durch die nun aktive Rücklaufsperre 232 verhindert und das Zahnrad 232 ist durch den entgegen Pfeilrichtung B aktiven Freilauf vom Spannhebel 230 entkoppelt.

Zum Ausschalten des Hochspannungsschalters 218 wird das Ausschaltmagnetsystem 308 erregt, sodass die Ausschaltklinke 306 den Ausschaltklinkenhebel 302 freigibt. Unter der Kraft der Ausschaltfeder 222 wird der Hochspannungsschalter 218 geöffnet und die Rollenhebelwelle 296 zusammen mit dem Rollenhebel 298 und dem Ausschaltklinkenhebel 302 in die mit O bezeichnete und in der Figur mitausgezogenen Linien dargestellte Lage zurückverschwenkt. Der Federkraftspeicherantrieb 210 und Hochspannungsschalter 218 befinden sich nun wieder in der in der Figur gezeigten Ausgangslage. Für das Spannen der Spiralfeder 216 wird üblicherweise einige Sekunden benötigt, wogegen das Einschalten des Hochspannungsschalters 218 innerhalb von Sekundenbruchteilen erfolgt und der Ausschaltvorgang des Hochspannungsschalters 218 eine Zeit von ungefähr 0,05 Sekunden benötigt.

Es ist zu beachten, dass bei gespannter Spiralfeder 216 und eingeschaltetem Hochspannungsschalter 218 dieser durch die in der Ausschaltfeder 222 gespeicherte Energie ausgeschaltet, mittels der Spiralfeder 216 wieder eingeschaltet und erneut ausgeschaltet werden kann. Da nun ein lokaler Druckspeicher 258 vorgesehen ist, kann die Spiralfeder 216 auch bei Ausfall der elektrischen Speisung für den Federkraftspeicherantrieb 210 sofort wieder gespannt werden, was ein erneutes Einschalten und Ausschalten des Hochspannungsschalters 218 ermöglicht. Vorzugsweise ist die im Druckspeicher 258 gespeicherte Energie aber so gross, dass die Spiralfeder 216 mehrmals gespannt werden kann.

Fällt der Druck im Druckspeicher 258 unterhalb den im Druckrelais 276 eingestellten unteren Druckwert, wird der Schaltkontakt 278 geschlossen. Die dadurch verursachte Aktivierung der Erregerspule 280 führt zum Schliessen des Schalters 282 wonach nun der Elektromotor 268 die Hydraulikpumpe 270 solange antreibt, bis im Druckspeicher 258 ein Druck erreicht ist, welcher dem im Druckrelais 276 eingestellten oberen Druckwert entspricht. Sobald dieser Druck erreicht ist, wird der Schaltkontakt 278 wieder geöffnet, was ein Oeffnen des Schalters 282 und somit abstellen des Elektromotors 268 zur Folge hat. Das Rückschlagventil 272 verhindert bei ausgeschaltener Hydraulikpumpe 270 ein Entleeren des Druckspeichers 258 durch die Hydraulikpumpe 270 in den Niederdruckbehälter 266. Sollte aus irgend einem Grund der Druck in der Hochdruckleitung 262, beispielsweise weil infolge einer Fehlfunktion des Druckrelais 276 der Elektromotor 268 nicht abgestellt wird, zu hoch werden, spricht das Ueberdruckventil 274 an, um durch zu hohen Druck verursachte Schäden zu vermeiden. Das Hydrauliksystem ist derart ausgelegt, dass die Spiralfeder 216 selbst dann noch einmal gespannt werden kann, wenn der Druck im Druckspeicher 258 soweit abgefallen ist, dass das Druckrelais 276 anspricht, aber der Ausfall des elektrischen Speisenetzes ein Pumpen von Hydraulikoel vom Niederdruckbehälter 266 in den Druckspeicher 258 verhindert.

Da der Wirkungsgrad des Zylinder-Kolbenaggregates 214 praktisch unabhängig von der Viskosität des Hydraulikoeles ist, kann die Spannvorrichtung 212 mit dünnflüssigem Fluid betrieben werden, um sowohl bei sehr tiefen wie auch bei sehr hohen Temperaturen ein zuverlässig sicheres Funktionieren des Federkraftspeicherantriebes 210 zu gewährleisten. Dadurch dass die Spiralfeder 216 durch einen einzigen Hub des Zylinder-Kolbenaggregates 214 spannbar ist, werden zusätzliche Verluste im Hydraulikkreis vermieden.

Für Einstell- und Wartungszwecke oder falls aus irgendwelchen Gründen das Hydrauliksystem ausser Betrieb gesetzt werden muss, kann die Spiralfeder 216 mittels der Handkurbel 334 von Hand gespannt werden.

Mittels eines Federkraftspeicherantriebes 210 kann ein Hochspannungsschalter einpolig oder mehrpolig angetrieben sein. Es ist selbstverständlich auch möglich, das Uebertragungssystem zum Spannen der Spiralfeder 216 mittels eines einzigen Hubes des Zylinderkolbenaggregates 214 anders auszubilden als dies oben dargelegt ist. Es ist selbstverständlich auch denkbar andersartig ausgebildete Federkraftspeicherantriebe mittels einer erfindungsgemässen Spannvorrichtung auszurüsten.

## Patentansprüche

1. Federkraftspeicherantrieb für einen Hochspannungsschalter, mit einem mittels einer ein Fluid-Antriebselement (214) aufweisenden Spannvorrichtung (212) aufladbaren Federkraftspeicher (216), mit dessen Speicherenergie der Hochspannungsschalter einmal ein- und ausschaltbar ist, und mit einer gesteuerten Ventilanordnung (256) zum Verbinden des Fluid-Antriebselementes (214) mit einem Fluid-Druckspeicher (258), dessen speicherbarer Energieinhalt wenigstens der Speicherenergie des Federkraftspeichers (216) entspricht, dadurch gekennzeichnet, dass das Fluid-Antriebselement ein Zylinder-Kolbenaggregat (214) aufweist, das für das Aufladen des Federkraftspeichers (216) einen einzigen Arbeitshub ausführt.

2. Federkraftspeicherantrieb nach Anspruch 1, dadurch gekennzeichnet, dass ein einfachwirkendes Zylinder-Kolbenaggregat (214) vorgesehen ist, das mittels eines Rückstellelementes (250) entgegen der Richtung (A) des Arbeitshubes in die Ruhestellung bringbar ist.

3. Federkraftspeicherantrieb nach Anspruch 2, dadurch gekennzeichnet, dass die Ventilanordnung ein Drei-Weg-Ventil (256) aufweist, um zum Aufladen des Federkraftspeichers (216), den Fluid-Druckspeicher (258) mit dem Zylinder-Kolbenaggregat (214) und letzteres zum Zurückstellen mit einem Niederdruckteil (260) zu verbinden.

4. Federkraftspeicherantrieb nach einem der Ansprüche 1 bis 3, dadurch gekennzeichnet, dass der Federkaftspeicher eine Spiralfeder (216) aufweist, deren eines Ende mit einer drehbaren und arretierbaren, auf einen bewegbaren Schaltkontakt (220) des Hochspannungsschalters (218) zur Einwirkung bringbaren Welle (224) und deren anderes Ende mit einem zur Welle (224) gleichachsig gelagerten Spannhebel (230) verbunden ist, und der Spannhebel (230) zum Spannen der Spiralfeder (216) mittels des Zylinder-Kolbenaggregates (214) verschwenkbar ist.

5. Federkraftspeicherantrieb nach Anspruch 4, dadurch gekennzeichnet, dass der Spannhebel (230) über ein Zahnradgetriebe (234) mit dem Zylinder-Kolbenaggregat (214) verbunden ist.

6. Federkraftspeicherantrieb nach Anspruch 5, dadurch gekennzeichnet, dass zwischen dem Spannhebel (230) und dem Zylinder-Kolbenaggregat (214) ein entgegen der Drehrichtung (B) zum Spannen der Spiralfeder (216) wirksamer Freilauf vorgesehen ist.

7. Federkraftspeicherantrieb nach Anspruch 6, dadurch gekennzeichnet, dass das Zahnradgetriebe (234) ein über den Freilauf mit dem Spannhebel (230) gekuppeltes Zahnrad (232) aufweist, das mit einem zur Welle (224) parallelachsig gelagerten und mittels des Kolben-Zylinderaggregates (214) verschwenkbaren Zahnradsegment (236) wirkverbunden ist.

8. Federkraftspeicherantrieb nach Anspruch 7, dadurch gekennzeichnet, dass das Zahnradsegment (236) mit dem Zahnrad (232) kämmt und das Uebersetzungsverhältnis derart ist, dass bei einem Arbeitshub des Zylinder-Kolbenaggregates (214) das Zahnrad (232) um etwa 360° dreht.

9. Federkraftspeicherantrieb nach Anspruch 7 oder 8, dadurch gekennzeichnet, dass das Kolben-Zylinderaggregat (214) einerends ortsfest schwenkbar gelagert ist und andernends an einer mit dem Zahnradsegment (236) verbundenen Kurbel (240) angreift.

10. Federkraftspeicherantrieb nach Anspruch 9, dadurch gekennzeichnet, dass das Rückstellelement eine vorzugsweise auf die Kurbel (240) einwirkende Rückstellfeder (250) aufweist.

11. Federkraftspeicherantrieb nach einem der Ansprüche 1 bis 10, dadurch gekennzeichnet, dass das äussere Ende der Spiralfeder (216) mit einem auf der Welle (224) frei drehbar sitzenden Federkäfig (228) verbunden ist, welcher mittels einer Rücklaufsperre (332) am Drehen entgegen der Drehrichtung (B') zum Spannen der Spiralfeder (216) gehindert ist.
